# EUROPÄISCHE PATENTSCHRIFT

(11) **EP 0 271 634 B1**
(45) Veröffentlichungstag und Bekanntmachung des Hinweises auf die Patenterteilung: **29.04.1992**
(21) Anmeldenummer: 87109824.0
(22) Anmeldetag: 08.07.1987
(51) Int. Cl.: G06M 1/16, G06M 1/28

(54) **Rollenzählwerk**
Drum-type counter mechanism
Mécanisme compteur à tambours

(30) Priorität: 13.11.1986 CH 4533/86
(43) Veröffentlichungstag der Anmeldung: 22.06.1988
(73) Patentinhaber: Landis & Gyr Betriebs AG, 6301 Zug (CH)
(72) Erfinder: Bürgi, Ernst, CH-6300 Zug (CH)
(74) Vertreter: Müller, Hans-Jürgen, Dipl.-Ing.

(56) Entgegenhaltungen:
- CH-A- 585 936
- DE-A- 3 407 457

## Beschreibung

Die Erfindung bezieht sich auf ein Rollenzählwerk nach dem Oberbegriff des Patentanspruchs 1.

Rollenzählwerke werden eingesetzt, wo Grössen gezählt werden, zum Beispiel in Elektrizitätszählern, Wasserzählern, Wärmezählern, aber auch in Streckenzählern oder dergleichen.

Solche Rollenzählwerke bestehen aus auf einer Achse angebrachten Zahlenrollen, die die Ziffern 0 bis 9 tragen, und aus Schaltrollen, die meist auf einer dazu parallelen Achse angeordnet sind und welche zusammen mit den Zahlenrollen die Zehnerübertragung durchführen. Das Zählergebnis wird durch eine Kombination von je einer Ziffer jeder Zahlenrolle dargestellt, die in einer meist durch eine Blende abgedeckten Ableselinie auf den Zahlenrollen erscheint. Sie besitzen Rückstelleinrichtungen, welche die Zahlenrollen von den Schaltrollen entkoppeln und die entweder das Rollenzählwerk stets auf Null zurückstellen, wozu z. B. ein herzförmiger Nocken benutzt wird, oder mit denen man eine beliebige Zahlenkombination, auch lauter Nullen, vornehmlich von Hand, einstellen kann. In der Energiezählung werden vorwiegend Zähler mit einer Einstellung nach der letzteren Art angewendet.

Zur Zehnerübertragung nimmt eine Mitnehmeinrichtung an der Zahlenrolle der niederen Stelle nach jeder Vollumdrehung Zähne der zugehörigen Schaltrolle mit, und diese überträgt die Bewegung auf die Zahlenrolle der höheren Stelle, mit deren Zahnkranz die Schaltrolle mit Zähnen ständig im Eingriff steht. Dabei wird die Zahlenrolle höherer Stelle um genau eine Ziffer weiter gedreht. Zu dieser Bewegung werden mindestens zwei Zähne der Schaltrolle und damit auch des Zahnkranzes der Zahlenrolle der höheren Stelle benötigt.

Die bis jetzt bekannten Rollenzählwerke weisen zwei Schwachstellen auf, zu deren Beseitigung merkliche technische Mittel eingesetzt werden müssen:
- Bei der Rückstellung oder Einstellung einer neuen Zahlenkombination können die Ziffern um Teilschritte eines Ziffernabstandes verstellt werden, so dass beim Ablesen die Stellung der Ziffer zur Ableselinie nicht ausreichend definiert ist.
- Bei der Zehnerübertragung von mehreren Stellen ergibt sich durch das Spiel der Zahnräder eine treppenstufenartige Aneinanderreihung der Zahlenkombination, die das Ablesen erschweren kann.

Es sind eine Reihe von Lösungen bekannt geworden, die diese Mängel vermindern sollen. In der CH-PS 585 936 wird ein Rollenzählwerk beschrieben, bei dem die achtzähnigen Schaltrollen zwei Vierkant-Fortsätze in beiden Achsrichtungen aufweisen. Auf ihnen liegen Blattfedern, welche die Schaltrollen in einer von vier Stellungen festzuhalten versuchen. Bei einer Zehnerübertragung wird dadurch das Spiel verkleinert, die Treppenstufenbildung wird verringert. Die Einrichtung ist ferner geeignet, bei der Rückstellung oder der Einstellung einer neuen Zahlenkombination die Verstellung einer Ziffer um einen Teilschritt des Ziffernabstandes zu verhindern. Die Einrichtung benötigt aber ein grösseres Drehmoment, mehr Bauteile und eine grössere Baubreite als die bisherigen Rollenzählwerke.

Aus der DE-OS 34 07 457 ist ein anderes Rollenzählwerk bekannt, bei dem die Schaltrollen auf einer Achse sitzen, die an zwei federnden Elementen so befestigt ist, dass ihr Abstand von der Zahlenrollenachse vergrössert werden kann. Die Schaltrollen tragen je vier kurze und vier lange Zähne. Im Betriebszustand werden durch einen Schieber die Zähne der Schaltrolle mit dem Zahnkranz der Zahlenrolle im Eingriff gehalten. Bei der Rückstellung oder der Einstellung einer neuen Zahlenkombination wird der Eingriff gelöst, dabei geht die Schaltrolle an einen Anschlag mit einer Oeffnung für den dem im Eingriff gewesenen langen Zahn gegenüberliegenden langen Zahn. Die Schaltrolle wird also in ihrer Winkellage festgehalten. Ist an den Zahlenrollen die neue Zahlenkombination gewählt, so schiebt sich der lange Zahn zum Eingriff in die entsprechende Zahnlücke des Zahlenrades. Diese Anordnung verhindert nicht die Treppenbildung bei der Mehrfach-Zehnerübertragung. Sie benötigt deutlich mehr und kompliziertere Bauteile als bisherige Rollenzählwerke.

Der Erfindung liegt die Aufgabe zugrunde, ein Rollenzählwerk der eingangs genannten Art zu schaffen, das bei Rückstellung oder Einstellung einer neuen Zahlenkombination ein Verstellen der Ziffern um Teilschritte eines Ziffernabstandes sowie bei Mehrfach-Zehnerübertragungen in einer Richtung ein treppenförmiges Aneinanderreihen der Ziffern zuverlässig verhindert und dabei nicht mehr Bauteile benötigt als bisherige Rollenzählwerke.

Diese Aufgabe wird durch die Merkmale des Kennzeichens des Anspruchs 1 gelöst. Die weiteren Ansprüche beziehen sich auf vorteilhafte Ausführungsformen.

Ein Ausführungsbeispiel der Erfindung wird an Hand der Zeichnung näher erläutert, dabei zeigen
- Figur 1: ein Rollenzählwerk in der Vorderansicht,
- Figur 2: eine Zahlenrolle,
- Figur 3: eine Schaltrolle,
- Figur 4: den Eingriff einer Zahlenrolle niederer Stelle in eine Schaltrolle und
- Figur 5: den Ablauf der Zehnerübertragung zwischen einer Schaltrolle und einer Zahlenrolle höherer Stelle.

In allen Figuren sind gleiche oder gleichartige Teile mit den gleichen Bezugszeichen bezeichnet.

Die Fig. 1 zeigt ein Rollenzählwerk, das sich in dieser Ansicht vom bisherigen Stand der Technik nicht unterscheidet. Es besteht aus einem Gehäuse 1, in dem eine Zahlenrollenachse 2 an zwei Punkten befestigt ist und auf der darauf drehbare Zahlenrollen 3 angebracht sind. Parallel zu der Zahlenrollenachse ist ebenfalls an zwei Punkten des Gehäuses 1 eine Schaltrollenachse 4 angebracht, auf der drehbar Schaltrollen 5 angeordnet sind. Diese Schaltrollen 5 haben Zähne, die alle dieselbe Teilung aufweisen, aber abwechselnd zwei verschiedene Ausformungen besitzen. Die Zahlenrolle niedrigster Stelle 3ʹ wird über einen Zahnkranz mit enger Teilung 6 von einem nicht gezeichneten Schrittschaltwerk angetrieben. Die Zehnerübertragung erfolgt, wenn die Mitnehmeinrichtung 7 einer Zahlenrolle 3 niederer Stelle eine volle Umdrehung gemacht hat und die zugehörige Schaltrolle 5 um eine einem Zahlenschritt entsprechenden Drehwinkel mitnimmt, worauf die Schaltrolle ihrerseits die Zahlenrolle 3 höherer Stelle um einen Zahlenschritt weiter transportiert. Dazu besitzen alle Zahlenrollen 3 höherer Stelle einen Zahnkranz 8, in den Zähne der zugehörigen Schaltrolle 5 dauernd eingreifen. Gegebenenfalls trägt die Zahlenrolle 3 ein Laufband, das die Mitnehmeinrichtung 7 enthält und verhindert, dass die auf den Zahlenrollen 3 angebrachten Ziffern infolge Abriebs durch die Schaltrollen 5 beschädigt werden. Das Laufband kann weggelassen werden, so dass bei gleicher Zifferngrösse am Rollenzählwerk Baubreite eingespart wird. Um eine Rückstellung oder die Einstellung einer neuen Zahlenkombination am Rollenzählwerk zu ermöglichen, muss der Eingriff der Zähne zwischen den Schaltrollen 5 und den Zahlenrollen 3 aufgehoben werden, was zum Beispiel durch ein paralleles Verschieben der Zahlenrollenachse 2 oder der Schaltrollenachse 4 oder aber durch andere Mittel durchgeführt werden kann.

In der Fig. 2 ist eine Zahlenrolle 3 gezeichnet, und zwar in Fig. 2a von der Zahlenrolle 3 der nächstniedrigen Stelle aus, in der Figur 2b von der Zahlenrolle 3 der nächsthöheren Stelle aus gesehen. In der Fig. 2a ist der Zahnkranz 8 dargestellt, der die Zehnerübertragung bewirkt. Er weist Zahlenrollenzähne 10 gleicher Zahnbreite auf, die abwechselnd eine grosse Teilung 11 und eine kleine Teilung 12 haben. Die grosse Teilung 11 weist einen tiefen Zahnfuss 13 und die kleine Teilung 12 einen flachen, d. h. einen gegenüber diesem höherliegenden Zahnfuss 14 auf. Die Zähne sind evolventenverzahnt. Der Zahnkranz 8 der Zahlenrolle 3 hat zwanzig Zähne, wenn er zehn Ziffern trägt. Die Seite der Zahlenrolle 3, welche die Zehnerübertragung einleitet, wird in Figur 2b wiedergegeben. Sie trägt die Mitnehmeinrichtung 7 für die Zehnerübertragung, die aus zwei Zapfen 15, 15ʹ besteht, die in Richtung nach der Zahlenrolle 3 höherer Stelle über den Rand der betrachteten Zahlenrolle 3 hinausstehen. Zwischen ihnen befindet sich eine in Radialrichtung verlaufende halbrunde Rücksetzung 16 des Zahlenrollenrandes 17. Die Mitnehmeinrichtung 7 ist voreilend gegen die Ziffern der Zahlenrolle 3 versetzt, so dass sie die Zehnerübertragung etwas zu früh einleitet.

In der Fig. 3 ist die Schaltrolle 5 dargestellt, und zwar in einer Aufsicht von der Seite der Zahlenrolle 3 der niederen Stelle in Fig. 3a und in einer Aufsicht auf die Stirnfläche in Fig. 3b. Die Schaltrolle 5 hat acht Zähne, abwechselnd breite Schaltrollenzähne 18 und schmale Schaltrollenzähne 19. Die breiten Schaltrollenzähne 18 weisen, von der Seite der Zahlenrolle 3 höherer Stellenzahl beginnend, zuerst einen breiten Eingreifzahn 20 auf, der in den tiefen Zahnfuss 13 des Zahnkranzes 8 dieser Zahlenrolle 3 eingreifen kann, dann einen oben flachen, etwas niedereren Ansatz 21, der in dem Zwischenraum zwischen den beiden durch die Schaltrollen 5 verbundenen Zahlenrollen 3 läuft und nur bei der Zehnerübertragung zum Eingriff mit einem Zapfen 15 der Mitnehmeinrichtung 7 kommt. Die schmalen Schaltrollenzähne 19 weisen in derselben Reihenfolge zuerst einen schmalen Eingreifzahn 22 auf, dessen Zahnhöhe etwas niedriger ist als die des breiten Eingreifzahns 20, und der in den flachen Zahnfuss 14 des Zahnkranzes 8 der Zahlenrolle 3 höherer Stellenzahl eingreift. Dann folgt über die restliche Breite der Schaltrolle 5 ein etwas niederer Zahnteil 23, der sowohl in den Zwischenraum zwischen den beiden Zapfen 15, 15ʹ als auch in die halbkreisförmige Rücksetzung 16 an der Mitnehmeinrichtung der Zahlenrolle 3 der niedrigeren Stelle eingreifen kann. Je ein Paar aus einem schmalen Schaltrollenzahn 19 und einem breiten Schaltrollenzahn 18 entspricht in seiner Breite dem Ziffernabstand auf der Zahlenrolle 3. Die Eingreifzähne 20 und 22 sind evolventenverzahnt.

Die Wirkungsweise der Zehnerübertragung wird an Hand der Fig. 4 dargestellt. Sie zeigt die Uebertragung von der Zahlenrolle 3 niederer Stelle zur Schaltrolle 5. In der Fig. 4a hat der erste Zapfen 15 der Mitnehmeinrichtung 7 an der Zahlenrolle 3 nach einer vollen Umdrehung gerade den Ansatz 21 an der Schaltrolle 5 erreicht und beginnt, die Schaltrolle 5 mitzudrehen. In der Fig. 4b ist diese Drehung so weit fortgeschritten, dass nun der Zahnteil 23 des schmalen Schaltrollenzahns 19 in den Zwischenraum zwischen den beiden Zapfen 15 und 15ʹ und in die halbkeisförmige Rücksetzung 16 der Mitnehmeinrichtung eingetaucht ist. Die Stelle, an der der Zahnteil 23 des schmalen Schaltrollenzahns 19 von dem zweiten Zapfen 15ʹ erfasst wird und die Weiterführung der Bewegung übernimmt, ist in der Fig. 4c dargestellt. Der Lastwechsel vom Antrieb durch den Ansatz 21 auf den durch den Zahnteil 22 des schmalen Schaltrollenzahns 19 geht kontinuierlich, da der Ansatz 21 genau in dem Augenblick nicht mehr vom Zapfen 15 angetrieben wird, in dem der Zahnteil 23 des schmalen Schaltrollenzahns 19 in den Antriebbereich des Zapfens 15ʹ gerät. Der Lastwechsel erfolgt demnach ruckfrei. Die Verhältnisse kurz vor dem Ende der Bewegung der Schaltrolle 5 zeigt die Fig. 4d. In dieser Stellung wird kurz darauf der zweite Zapfen 15ʹ unter dem Zahnteil 23 des schmalen Schaltrollenzahns 19 durchgleiten und der nächste Ansatz 21ʹ der Schaltrolle 5 in einer Stellung stehenbleiben, in der er nach der nächsten vollen Umdrehung den entsprechenden Vorgang erneut einleiten kann. Dieser gesamte Bewegungsablauf erfolgt über einen Drehwinkel, der einer Zahlenteilung auf der Zahlenrolle 3 entspricht. Es ist nicht möglich, dass der schmale Schaltrollenzahn 19 und der Ansatz 21 ihre Funktionen tauschen, da nur der schmale Schaltrollenzahn 19 an der Stelle mit der halbkreisförmigen Ausbiegung 16 in die Zahlenrolle 3 eingreifen kann.

In der Fig. 5 ist das Zusammenwirken der Schaltrolle 5 mit dem Zahnkranz 8 der Zahlenrolle 3 der höheren Stelle gezeigt. Es kann nur, wie die Fig. 5a zeigt, jeweils ein breiter Schaltrollenzahn 18 in den tiefen Zahnfuss 13 oder ein schmaler Schaltrollenzahn 19 in einen flachen Zahnfuss 14 eingreifen. Eine andere Stellung ist nicht möglich, wie aus der Fig. 5b hervorgeht, da beim Eingreifen des schmalen Schaltrollenzahnes 19 in den tiefen Zahnfuss sich eine Ueberdeckung 24 der Zähne des Zahnkranzes 8 und der Zähne der Schaltrolle ergeben würde, wie dies in der Fig. 5b durch Schraffieren der sich überdeckenden Stelle angedeutet ist.

Leicht ist auch einzusehen, dass es nicht möglich ist, einen breiten Schaltrollenzahn 18 in einen flachen Zahnfuss 14 so tief einzuführen, wie es dem festen Abstand der Zahnrollenachse 2 zur Schaltrollenachse 4 entspricht. Entkoppelt man die Zahlenrolle 3 von der Schaltrolle 5 und koppelt sie nach Verstellen der Ziffernkombination wieder ein, so ist es somit nicht möglich, die Zahlenrolle 3 um Teilschritte der Ziffernfolge auf der Zahlenrolle 3 zu verstellen. Die Anordnung verhindert also zuverlässig eine Verstellung der Zahlenrollen 3 um Teilschritte der Ziffernfolge.

Die Treppenbildung bei der Zehnerübertragung ist eine Folge des Spieles zwischen den Stiften und Zähnen der Zahlenrollen 3 und der Schaltrollen 5. Die Mitnehmeinrichtungen 7 weisen, wie gesagt, eine Verschiebung gegenüber den auf den Zahlenrollen 3 aufgebrachten Ziffern auf, die voreilend in der Grösse des durchschnittlichen Spieles bei der Zehnerübertragung liegt. Dadurch wird diese früh eingeleitet und somit die Treppenbildung verkleinert. Die im Eingriff stehenden Zähne der Zahlenrollen 3 und der Schaltrollen 5 sind evolventenverzahnt, was zu besseren Laufeigenschaften führt und bei gleichen Toleranzen das Spiel zwischen den ablaufenden Zahnrollen 3 und Schaltrollen 5 verringert. Auch dadurch wird die Treppenbildung bei der Zehnerübertragung verkleinert. An allen Zähnen sind die Zahnhälse, so weit sie von einem anderen Teil des Rollenzählwerks während des Bewegungsablaufes berührt werden können, radial zu der betreffenden Rolle ausgebildet, so dass dabei keine Uebertragungen radialer Kräfte erfolgen können. Dadurch wird bei der Zehnerübertragung ein ruckfreier Uebergang im Antrieb des Ansatzes 21 auf den Zahnteil 23 des schmalen Schaltrollenzahns 19 durch die Mitnehmeinrichtung 7 bewirkt, was ebenfalls die Treppenbildung vermindert. All dies gilt jedoch nicht, wenn die Drehrichtung des Rollenzählwerks umgekehrt wird. Nach einer Umkehr der Drehrichtung entsteht beim beschriebenen Rollenzählwerk bei der Mehrfach-Zehnerübertragung eine Treppenbildung. Dies spielt jedoch für die meisten in Energiezählern verwendeten Rollenzählwerken keine Rolle, da bei ihnen die Drehrichtung stets beibehalten wird. Bei dem beschriebenen Rollenzählwerk ist aber die Treppenbildung nach Umkehr der Drehrichtung nicht grösser als bei Rollenzählwerken nach dem Stand der Technik.

Beim beschriebenen Rollenzählwerk können bei der Rückstellung oder der Einstellung einer neuen Zahlenkombination die Ziffern nicht um Teilschritte des Ziffernabstandes verstellt werden. Bei den Mehrfach-Zehnerübertragungen in der gewöhnlichen Drehrichtung tritt keine Treppenbildung der Ziffernreihe ein und nach Umkehr der Drehrichtung des Rollenzählwerkes wird die Treppenbildung nicht grösser als bei bekannten Rollenzählwerken. Dabei werden keine zusätzlichen Teile benötigt, die Teile werden nur anders gestaltet. Das Rollenzählwerk besteht also nur aus einem Gehäuse 1, den Zahlenrollen 3, den Schaltrollen 5, den zugehörigen Achsen und einer Vorrichtung zum Entkoppeln der Schaltrollen 5 von den Zahlenrollen 3. Es ist in sehr einfacher Weise aufbaubar und benötigt, da seine Einzelteile teilweise mit grösseren Toleranzen und einfacher hergestellt werden können, geringere Herstellkosten als bekannte Rollenzählwerke.

## Patentansprüche

1. Rollenzählwerk mit auf einer Achse (2) angeordneten Zahlenrollen (3) und auf einer dazu parallelen Achse (4) angeordneten Schaltrollen (5), welche eine Zehner-Übertragung von Zahlenwerten dadurch bewirkt, daß eine Mitnehmeinrichtung (7) der Zahlenrolle (3) der niedrigen Stelle nach jeder vollen Umdrehung die dabei in sie eingreifenden Zähne (21, 23) der Schaltrolle (5) um einen einem Zahlenplatz entsprechenden Drehwinkel fortbewegt und sich diese Fortbewegung über die ständig mit einem Zahnkranz (8) der Zahlenrolle (3) der nächsten Stelle im Eingriff stehenden Schaltrollenzähne (18, 19) dieser Schaltrolle (5) auf die Zahlenrolle (3) der höheren Stelle überträgt, bei dem die Schaltrollenzähne (18, 19) der Schaltrollen (5) verschieden geformt sind und der Eingriff zwischen Zahlenrollen (3) und Schaltrollen (5) aufhebbar und wieder herstellbar ist, um mit den Zahlenrollen (3) jede beliebige Ziffernkombination zu erzeugen, dadurch gekennzeichnet,
daß jeweils die Zahnkränze (8) der Zahlenrollen (3) aufeinanderfolgend Zahlenrollenzähne (10) mit zwei verschiedenen Teilungen (11, 12) besitzen, der Zahnkranz (8) der Zahlenrollen (3) höherer Stelle an großen Teilungen (11) einen tiefen Zahnfuß (13) und an kleinen Teilungen (12) einen flachen Zahnfuß (14) aufweist, die Schaltrollen (5) auf der Seite der Zahlenrolle (3) höherer Stelle abwechselnd je einen breiten Schaltrollenzahn (18), der mit seinem breiten Eingreifzahn (20) nur in einen tiefen Zahnfuß (13) eingreifen kann, und einen schmalen Schaltrollenzahn (19) tragen, der mit seinem schmalen Eingreifzahn (22) nur in einen flachen Zahnfuß (14) eingreifen kann, womit eine Verstellbarkeit der Zahlenrollen (3) in Teilschritten des ihnen zugehörigen Ziffernabstandes verhinderbar ist, daß die Mitnehmeinrichtung (7) voreilend gegen die Ziffern der Zahlenrolle (3) versetzt ist, so daß die Übertragung schon vorzeitig einleitbar ist und sich somit eine Treppenbildung der Ziffern der Ableselinie bei der Mehrfach-Übertragung jedenfalls in einer Richtung verringert, und daß die Zahlenrollen (3) und die Schaltrollen (5) Evolventenverzahnung aufweisen.

2. Rollenzählwerk nach Anspruch 1, dadurch gekennzeichnet,
daß die Mitnehmeinrichtung (7) für die Übertragung zwei Zapfen (15, 15') aufweist, die in Richtung nach der Zahlenrolle (3) höherer Stelle über den Rand der betrachteten Zahlenrolle (3) hinausstehen und zwischen sich eine in Radialrichtung verlaufende halbrunde Rücksetzung (16) des Zahlenrollenrandes (17) aufweisen.

3. Rollenzählwerk nach Anspruch 2, dadurch gekennzeichnet,
daß die Schaltrollen (5) in Verlängerung der breiten Schaltrollenzähne (18) je einen Ansatz (21) tragen, der niederer als der Schaltrollenzahn (18) und oben bzw. an der radial äußeren Oberfläche abgeflacht ist, in den Zwischenraum zwischen den durch die Schaltrolle (5) verbundenen Zahlenrollen (3) eingreift und nur bei der Übertragung zum Eingriff mit einem der Zapfen (15, 15') der Mitnehmeinrichtung (7) gelangt, und daß die schmalen Schaltrollenzähne (19) einen niederen Zahnteil (23) aufweisen, der sowohl in den Zwischenraum zwischen den beiden Zapfen (15, 15') als auch in die halbkreisförmige Rücksetzung (16) an der Mitnehmeinrichtung (7) der Zahlenrolle (3) der niedrigeren Stelle eingreifen kann.

4. Rollenzählwerk nach Anspruch 3, dadurch gekennzeichnet,
daß der Übergang von der Mitnahme des Ansatzes (21) zu der Mitnahme des Zahnteiles (23) durch die Mitnehmeinrichtung (7) dadurch ruckfrei erfolgt, daß wirksame Zahnflanken der abgeflachten Ansätze (21) und der niederen Zahnteile (23) radial verlaufen.

5. Rollenzählwerk nach einem der vorangehenden Ansprüche, dadurch gekennzeichnet,
daß im Abstand der Zahlenrollenachse (2) von der Schaltrollenachse (4) Überlappungen (24) der Zahnflanken der benachbarten breiten Eingreifzähne (20) mit den Zahnflanken der benachbarten Zähne des Zahnkranzes (8) der Zahlenrolle (3) einen Eingriff zwischen einem schmalen Eingreifzahn (22) und dem tiefen Zahnfuß (13) der Zahlenrolle (3) verhindern.

6. Rollenzählwerk nach einem der vorangehenden Ansprüche, dadurch gekennzeichnet,
daß die Zahlenrollen (3) keine Laufbänder tragen.

## Claims

1. A drum-type counter mechanism comprising digit drums (3) arranged on a shaft (2) and indexing drums (5) arranged on a shaft (4) parallel thereto, which provides for decimal carry of numerical values in that after each full revolution an entrainment means (7) of the digit drum (3) at the low decimal place advances the teeth (21, 23), which in that situation engage into same, of the indexing drum (5) by a rotary angle corresponding to a digit place, and transmits said advance movement to the digit drum (3) at the higher decimal place, by way of the indexing drum teeth (18, 19) of said indexing drum (5), which are constantly in engagement with an annular tooth array (8) on the digit drum (3) at the next decimal place, wherein the indexing drum teeth (18, 19) of the indexing drums (5) are of different shapes and the engagement between digit drums (3) and indexing drums (5) can be nullified and restored in order to produce any desired combination of figures with the digit drums (3), characterised in that the annular tooth arrays (8) of the digit drums (3) are respectively successively provided with digit drum teeth (10) with two different pitches (11, 12), the annular tooth array (8) of the digit drums (3) at a higher decimal place at large pitches (11) have a deep tooth root (13) and at small pitches (12) a shallow tooth root (14), the indexing drums (5), on the side of the digit drum (3) at a higher decimal place, respectively alternately carry a wide indexing drum tooth (18) which can engage with its wide engagement tooth (20) only into a deep tooth root (13), and a narrow indexing drum tooth (19) which can engage with its narrow engagement tooth (22) only into a shallow tooth root (14), whereby displaceability of the digit drums (13) in partial steps of the figure spacing associated therewith can be prevented, and that the entrainment means (7) is displaced in leading relationship to the figures of the digit drum (3) so that the carry operation can already be initiated prematurely and thus a stepped arrangement of the figures in the read-off line in multiple carry is reduced at any event in one direction, and that the digit drums and the indexing drums (5) have an involute tooth configuration.

2. A drum-type counter mechanism according to claim 1 characterised in that the entrainment means (7) for the carry operation has two pegs (15, 15') which project towards the digit drum (3) at the higher decimal place beyond the edge of the digit drum (3) in question and between the have a radially extending semicircular recess means (16) in the edge (17) of the digit drum.

3. A drum-type counter mechanism according to claim 2 characterised in that the indexing drums (5) in line with the wide indexing drum teeth (18) carry a respective projection (21) which is lower than the indexing drum tooth (18) and is flattened at the top or at the radially outward surface, engages into the intermediate space between the digit drums (3) connected by the indexing drum (5), and only comes into engagement with one of the pegs (15, 15') of the entrainment means (7) in the carry operation, and that the narrow indexing drum teeth (19) have a low tooth portion (23) which can engage both into the intermediate space between the two pegs (15, 15') and into the semicircular recess means (16) at the entrainment means (7) of the digit drum (3) at the lower decimal place.

4. A drum-type counter mechanism according to claim 3 characterised in that the transfer fro entrainment of the projection (21) to entrainment of the tooth portion (23) by the entrainment means (7) is effected in a jerk-free manner by effective tooth flanks of the flattened projections (21) and the low tooth portions (23) extending radially.

5. A drum-type counter mechanism according to one of the preceding claims characterised in that at the spacing of the digit drum shaft (2) from the indexing drum shaft (4) overlaps (23) of the tooth flanks of the adjacent wide engagement teeth (20) with the tooth flanks of the adjacent teeth of the annular tooth array (8) of the digit drum (3) prevent engagement between a narrow engagement tooth (22) and the deep tooth root (13) of the digit drum (3).

6. A drum-type counter mechanism according to one of the preceding claims characterised in that the digit drums (3) do not carry any running bands.

## Revendications

1. Mécanisme compteur à tambours comportant des rouleaux à chiffres (3) placés sur un axe (2) et des rouleaux de manoeuvre (5) placés sur un axe (4) parallèle au premier, qui provoque un report décimal de valeurs numériques en ce qu'un dispositif d'entraînement (7) du rouleau (3) aux chiffres de position inférieure déplace, après chaque rotation complète, les dents (21, 23), engrenant avec celui-ci, du rouleau de manoeuvre (5), d'un angle de rotation correspondant à une position de chiffre et en ce que ce déplacement se transmet, par les dents (18, 19) de ce rouleau de manoeuvre (5), en permanence en prise avec une couronne dentée (8) du rouleau (3) aux chiffres de position suivante, au rouleau (3) aux chiffres de position supérieure, dans lequel les dents (18, 19) des rouleaux de manoeuvre (5) ont une forme différente et l'engagement entre les rouleaux à chiffres (3) et les rouleaux de manoeuvre (5) peut être supprimé et rétabli, afin de produire avec les rouleaux à chiffres (3) une combinaison de chiffres quelconque, caractérisée en ce que les couronnes dentées (8) des rouleaux à chiffres (3) possèdent des dents de rouleau à chiffres (10) successives avec deux divisions (11, 12) différentes, en ce que la couronne dentée (8) des rouleaux (3) aux chiffres de position supérieure présente sur les grandes divisions (11) un pied de dent (13) profond et sur les petites divisions (12), un pied de dent (14) plat, en ce que les rouleaux de manoeuvre (5) portent, sur le côté du rouleau (3) aux chiffres de position supérieure, en alternance une dent de rouleau de manoeuvre (18) large qui, par sa dent d'engagement (20) large ne peut engrener que dans un pied de dent (13) profond, et une dent de rouleau de manoeuvre (19) étroite qui, par sa dent d'engagement (22) étroite ne peut engrener que dans un pied de dent (14) plat, un déplacement des rouleaux à chiffres (3), en pas partiels de l'écartement des chiffres qui leur correspond, pouvant par là être empêché et en ce que le dispositif d'entraînement (7) est décalé en avance par rapport aux chiffres du rouleau à chiffres (3), ce qui fait que le report peut être déjà transmis prématurément et qu'ainsi la formation d'une ligne de lecture des chiffres en escalier est réduite dans le cas d'un report multiple, en tout cas dans un sens et en ce que les rouleaux à chiffres (3) et les rouleaux de manoeuvre (5) présentent une denture à engrenage à développante.

2. Mécanisme compteur à tambours selon la revendication 1, caractérisée en ce que le dispositif d'entraînement (7) pour le report présente deux doigts (15, 15') qui font saillie dans la direction du rouleau (3) aux chiffres de position supérieure, par rapport au bord du rouleau à chiffres (3) considéré et présentent entre eux, un retrait (16) semi-arrondi s'étendant radialement, du bord (17) du rouleau à chiffres.

3. Mécanisme compteur à tambours selon la revendication 2, caractérisée en ce que les rouleaux de manoeuvre (5) portent chacun, dans le prolongement des dents de rouleau de manoeuvre (18) larges, un talon (21) qui est plus bas que la dent de rouleau de manoeuvre (18) et qui est aplati à sa partie supérieure ou sur la surface radialement extérieure, qui s'engage dans l'espace compris entre les rouleaux à chiffres (3) reliés par le rouleau de manoeuvre (5) et qui ne parvient en prise avec l'un des doigts (15, 15') du dispositif d'entraînement (7), que pour le report, et en ce que les dents de rouleau de manoeuvre (19) étroites présentent une partie de dent (23) plus basse qui peut s'engager dans l'espace compris entre les deux doigts (15, 15') ainsi que dans le retrait (16) semi-circulaire, sur le dispositif d'entraînement (7) du rouleau (3) aux chiffres (3) de position inférieure.

4. Mécanisme compteur à tambours selon la revendication 3, caractérisé en ce que le passage de l'entraînement du talon (21) à l'entraînement de la partie de dent (23) par le dispositif d'entraînement (7) s'effectue sans à-coups du fait que des flancs de dents utiles des talons (21) aplatis et des parties de dents (23) plus basses s'étendent radialement.

5. Mécanisme compteur à tambours selon l'une des revendications précédentes, caractérisé en ce qu'à une distance correspondant à la distance séparant l'axe des rouleaux à chiffres de l'axe (4) des rouleaux de manoeuvre, des recouvrements (24) des flancs des larges dents d'engagement (20) voisines avec les flancs des dents voisines de la couronne dentée (8) du rouleau à chiffres (3), empêchent un engagement entre une dent d'engagement (22) étroite et le pied de dent (13) profond du rouleau à chiffres (3).

6. Mécanisme compteur à tambours selon l'une des revendications précédentes, caractérisé en ce que les rouleaux à chiffres (3) ne portent pas de bandes de roulement.
